# EUROPÄISCHE PATENTSCHRIFT

(11) **EP 4 230 285 B1**
(45) Veröffentlichungstag und Bekanntmachung des Hinweises auf die Patenterteilung: **16.07.2025**
(21) Anmeldenummer: 23155301.7
(22) Anmeldetag: 07.02.2023
(51) Int. Cl.: B01F 23/233, B01F 27/81, B01F 25/314

(54) **VORRICHTUNG ZUM BEGASEN EINER FLÜSSIGKEIT**
DEVICE FOR GASSING A LIQUID
DISPOSITIF POUR LA GAZÉIFICATION D'UN LIQUIDE

(30) Priorität: 22.02.2022 DE 102022104181
(43) Veröffentlichungstag der Anmeldung: 23.08.2023
(73) Patentinhaber: Cetotec GmbH, 53604 Bad Honnef (DE)
(72) Erfinder: Wilsberg, Hans-Werner, 53619 Rheinbreitbach (DE); Wilsberg, Liesa, 53604 Bad Honnef (DE)
(74) Vertreter: KBN IP Patentanwälte Partnerschaft mbB

(56) Entgegenhaltungen:
- US-A- 3 815 879
- US-A- 4 193 950

## Beschreibung

Die Erfindung betrifft eine Vorrichtung zum Begasen einer Flüssigkeit, umfassend einen um eine vertikale Rotationsachse drehangetriebenen Rotor mit mehreren Flügeln zur Förderung der Flüssigkeit und einen den Rotor umgebenden Stator mit einer Vielzahl von Strömungskanälen, die jeweils ausgehend von einer radial innenseitigen Eintrittsöffnung benachbart zum Rotor durch den Stator hindurch zu einer radial außenseitigen Austrittsöffnung verlaufen und entlang ihres Verlaufs von Seitenwänden, Boden- und Deckenflächen begrenzt werden und im Bereich der Eintrittsöffnung vom Rotor mit Flüssigkeit beaufschlagbar sind, wobei die Strömungskanäle zwischen der Eintrittsöffnung und der Austrittsöffnung eine Vielzahl von Begasungsöffnungen aufweisen, die mit Druckgas einer Druckgasquelle beaufschlagbar sind, um dieses in die Strömungskanäle einzuleiten.

Vorrichtungen der eingangs genannten Art sind bekannt und dienen beispielsweise dazu, im Rahmen der Essigherstellung Luft in einen Essigfermenter einzubringen, in welchem sich eine wässrige Alkohollösung befindet, die von aeroben Bakterien zu Essig umgesetzt wird. Diese Bakterien weisen einen hohen permanenten Sauerstoffbedarf auf.

Um entsprechend die Flüssigkeit mit ausreichendem Volumen begasen zu können, beispielsweise Sauerstoff in eine solche Alkohollösung einzubringen, sind Vorrichtungen bekannt, die einen drehangetriebenen Rotor mit mehreren Flügeln zur Förderung der Flüssigkeit radial nach außen in einen den Rotor umgebenden Stator aufweisen. Der Stator weist eine Vielzahl von Strömungskanälen auf, durch welche die Flüssigkeit getrieben vom Rotor hindurchströmt.

Aus der DE 1 667 042 A1 ist es bekannt, vom Rotor neben der Flüssigkeit auch Luft selbsttätig anzusaugen und in der zu belüftenden Flüssigkeit vor dem Eintritt in die Strömungskanäle zu verteilen, sodass aus den Strömungskanälen ein Flüssigkeits-Luftgemisch mit fein verteilten Gasbläschen austritt.

Aus der DE 298 19 704 U1 ist es darüber hinaus bekannt, das Gas, beispielsweise Luft über eine Rohrleitung dem Rotor zuzuführen und im Rotor mit der gesondert angesagten Flüssigkeit zu vermischen, um das entstehende Gas-Flüssigkeitsgemisch anschließend über die Strömungskanäle des Stators homogen zu verteilen. Die Rohrleitung für die Gaszuführung kann bei bekannten Ausführungsformen auch mit einer Druckgasquelle verbunden sein, um das eingebrachte Luftvolumen zu erhöhen.

Die DE39 05 211 A1 offenbart eine Begasungsvorrichtung für Flüssigkeiten, bei der das Gas in den durch Seitenwände sowie Boden- und Deckenflächen geführten Flüssigkeitsstrom nach dem Injektorprinzip eingetragen und mit der Flüssigkeit vermischt wird.

Die DE 24 17 536 A beschreibt eine Vorrichtung mit einem Flüssigkeitsbehälter und einem um eine vertikale Achse rotierenden Rührer. Unterhalb des Rührers kann ein Gasstrom zugeführt werden.

Nachteilig bei diesen bekannten Vorrichtungen ist es, dass die Vermischung der Gasanteile mit der Flüssigkeit üblicherweise im Bereich des Rotors erfolgt, d. h. bevor das Gas-Flüssigkeitsgemisch in die Strömungskanäle des Stators übertritt. Damit geht ein erheblicher Verlust an Strömungsenergie einher, sodass derartige Anlagen lediglich energieineffizient zu betreiben sind, was verbesserungswürdig erscheint. Überdies ist die Menge an einzubringendem Gas insbesondere bei selbstansaugenden Vorrichtungen begrenzt. Ein einfaches Einblasen von Druckluft in das Flüssigkeitsvolumen im Behälter erweist sich häufig bei kritischen zu begasenden Flüssigkeiten, beispielsweise im Rahmen der Essigherstellung als unzureichend, da keine gleichmäßige, feinteilige Begasung des gesamten Flüssigkeitsvolumens erzielbar ist.

Wird eine selbstansaugende Vorrichtung im Bereich der Saugleitung zusätzlich mit Druckgas, z.B. Druckluft aus einem Verdichter beaufschlagt, geht mit steigendem Druck eine Verringerung der Förderleistung des Rotors einher, was zu unerwünscht hohem Verlust an Antriebsenergie des Rotors führt.

Aus der US 3 815 879 A ist eine Vorrichtung gemäß dem Oberbegriff des Anspruchs 1 zum Begasen einer Flüssigkeit bekannt bei der mehrere übereinander angeordnete und auf einer gemeinsamen Rotorachse angeordnete Rotoren Flüssigkeit in einen den jeweiligen Rotor umgebenden Zylinder fördern, der radial nach außenweisende Strömungskanäle für die geförderte Flüssigkeit aufweist. In die Strömungskanäle mündet ferner im jeweiligen Bodenbereich eine Begasungsöffnung ein, über die Gas in den Flüssigkeitsstrom eingeleitet werden kann.

Eine ähnliche Begasungsvorrichtung ist aus der US 4 193 950 A bekannt, bei der in einem radial außenseitig eines mehrstöckigen Rotors radiale nach außen führende Strömungskanäle in einem den Rotor umgebenden Stator angeordnet sind, wobei die Boden- und Deckenflächen der Strömungskanäle einen tragflächenähnlichen Profilquerschnitt aufweisen und Venturidüsen ausbilden, über die Gas durch im Boden- und Deckenbereich eingesetzte gasdurchlässige Einsätze in den Flüssigkeitsstrom eingebracht wird.

Aufgabe der Erfindung ist es daher, eine Vorrichtung der eingangs genannten Art vorzuschlagen, die die Nachteile des Standes der Technik überwinden und eine besonders gleichmäßige und intensive Begasung einer Flüssigkeit mit geringem baulichen Aufwand ermöglicht.

Zur Lösung der gestellten Aufgabe wird erfindungsgemäß die Ausgestaltung einer Vorrichtung gemäß den kennzeichnenden Merkmalen des Patentanspruchs 1 vorgeschlagen.

Vorteilhafte Ausgestaltungen und Weiterbildungen der Erfindung sind Gegenstand der abhängigen Ansprüche.

Zur Lösung der gestellten Aufgabe schlägt die Erfindung eine Vorrichtung vor, die derart ausgestaltet ist, dass zwischen benachbarten Strömungskanälen jeweils ein keilförmig ausgebildetes Trennelement mit Seitenflächen angeordnet ist, welche jeweils mindestens einen Teilabschnitt einer Seitenwand eines oder beider benachbarter Strömungskanäle ausbilden und die Begasungsöffnungen in der Seitenfläche ausgebildet sind und wobei die Spitzen der keilförmig ausgebildeten Trennelemente jeweils in Richtung des Rotors weisen.

Bei der erfindungsgemäßen Vorrichtung dient von daher der Rotor lediglich zur Förderung der Flüssigkeit in die Strömungskanäle und erst in den Strömungskanälen wird die Flüssigkeit auf dem Weg von der Eintrittsöffnung zur Austrittsöffnung mit dem Druckgas einer Druckgasquelle beaufschlagt, welches über die Begasungsöffnungen in den Seitenflächen der keilförmig ausgebildeten Trennelemente in die Strömungskanäle eintritt und sich dort mit der Flüssigkeit vermischt.

Es hat sich im Rahmen der Erfindung gezeigt, dass durch eine solche Ausgestaltung der Rotor eine besonders hohe Förderleistung und intensive Rührwirkung auf die Flüssigkeit ausübt, gleichzeitig jedoch auch hohe Gasvolumina in die durch die Strömungskanäle strömenden Flüssigkeit eingebracht werden können. Anschließend tritt ein sehr fein verteiltes und homogenes Gas-Flüssigkeitsgemisch aus den Strömungskanälen aus.

Im Gegensatz zu der im Stand der Technik üblicherweise angewendeten Mischung der Gas- und Flüssigkeitsanteile im Wirkungsbereich des Rotors wird diese Mischung der Gas- und Flüssigkeitsanteile erfindungsgemäß in den Bereich der Strömungskanäle verlegt, in welchen die Flüssigkeit durch die Wirkung des Rotors gefördert wird. Energieverluste im Bereich des Rotorantriebes werden somit signifikant verringert.

Insbesondere ist es bevorzugt, wenn solche Trennelemente mit ihren Seitenflächen jeweils eine vollständige Seitenwand der benachbarten Strömungskanäle ausbilden, sodass sich der Stator durch eine Ausgestaltung auszeichnet, in der kranzförmig aufeinanderfolgend angeordnete Strömungskanäle jeweils von einem Trennelement abgeteilt sind, d. h. es wechseln sich Strömungskanäle und Trennelemente über den Umlauf des üblicherweise rund ausgebildeten Stators ab.

Die Trennelemente können nach einem Vorschlag der Erfindung mit einer inneren Hohlkammer ausgebildet sein, die mit der Druckgasquelle über entsprechende Zuleitungen kommuniziert und in den Seitenflächen der Trennelemente wird eine die Begasungsöffnungen aufweisende Lochplatte aufgenommen. Auf diese Weise kann eine besonders rationelle Fertigung erreicht werden, da die Trennelemente unter Einschluss der Hohlkammer entsprechend vorgefertigt werden können. Je nach Auslegung werden entsprechende Lochplatten mit einer spezifisch berechneten Anzahl und Dimensionierung von Begasungsöffnungen in die entsprechenden Aufnahmen der Seitenflächen eingesetzt. Die Lochplatte setzt in ihrer in die Aufnahme eingebrachten Position die umgebende Seitenfläche vorzugsweise bündig fort.

Nach einem weiteren Vorschlag der Erfindung sind die Begasungsöffnungen bevorzugt benachbart zur Austrittsöffnung der Strömungskanäle angeordnet, d. h. die weisen zu den Eintrittsöffnungen einen größeren Abstand als zur Austrittsöffnung der einzelnen Strömungskanäle auf. Die vom Rotor erzeugte Flüssigkeitsströmung durch den Strömungskanal hat somit Gelegenheit, sich nach Eintritt über die Eintrittsöffnung zunächst zu vergleichmäßigen, bevor die Begasungsöffnungen passiert werden, über welche das Druckgas in die Flüssigkeit eingeleitet wird.

Nach einem weiteren Vorschlag der Erfindung ist der Stator mehrteilig ausgebildet und umfasst eine untere Statorplatte sowie eine obere Statorplatte, zwischen denen die Trennelemente austauschbar angeordnet sind. Durch eine solche Ausgestaltung wird die mechanische Fertigung des Stators vereinfacht und die Trennelemente können beispielsweise bei Verschleiß leicht ausgetauscht werden. Sie können dazu beispielsweise auf die untere Statorplatte aufgeschraubt werden. In jedem Fall bilden die untere und obere Statorplatte in einer solchen Anordnung jeweils zwischen den Trennelementen die Boden- und Deckenflächen der Strömungskanäle aus, d. h. sie decken diese gemeinsam ober- und unterseitig ab.

Weiterhin ist vorgesehen, dass insbesondere bei Ausgestaltungen, bei denen die Trennelemente austauschbar auf der unteren Statorplatte befestigt werden, diese untere Statorplatte einen umlaufenden und mit einem zentralen Gaseingang verbundenen Gasverteilkanal aufweist, der mit den Begasungsöffnungen über die einzelnen Trennelemente kommuniziert. Selbstverständlich könnte eine solche Anordnung auch im Bereich der oberen Statorplatte vorgesehen werden, wobei dann vorteilhaft die Trennelemente ebenfalls an der oberen Statorplatte befestigt werden.

Die Trennelemente können verschiedene geeignete Formgestaltungen aufweisen und sind nach Art eines Keils ausgebildet, wobei die Keilspitze in Richtung des Rotors weist.

Die Begasungsöffnungen können je nach Art und Anforderung der zu begasenden Flüssigkeit dimensioniert werden und sollten einen Durchmesser von vorzugsweise höchstens 1 mm aufweisen, um der Bildung von unerwünscht großen Gasblasen in der Flüssigkeit entgegenzuwirken. Weiterhin kann jeder Strömungskanal eine Vielzahl von Begasungsöffnungen, insbesondere zwischen 200 und 2000 Begasungsöffnungen aufweisen, die in den jeweiligen Seitenwänden, gegebenenfalls auch in den Bodenflächen und/oder Deckenflächen des Strömungskanals zugeordnet angebracht sind.

Es ist bevorzugt, dass in beiden einander zugewandten und den Strömungskanal begrenzenden Seitenwänden entsprechende Begasungsöffnungen angeordnet sind, ggf. auch zusätzlich im Bereich der Bodenfläche und in Ausnahmefällen auch im Bereich der Deckenflächen.

Insbesondere bei Einsatz der Vorrichtung im Rahmen der Essigherstellung kann als Druckgas für die erfindungsgemäße Vorrichtung Luft aus einem Verdichter vorgesehen sein, der insoweit als Druckgasquelle dient.

Die erfindungsgemäße Vorrichtung zum Begasen einer Flüssigkeit beruht darauf, dass die Flüssigkeit von einem drehangetriebenen Rotor mit mehreren Flügeln in Strömungskanäle eines den Rotor umgebenden Stators gefördert wird. Die Strömungskanäle verlaufen jeweils ausgehend von einer radial innenseitigen Eintrittsöffnung benachbart zum Rotor durch den Stator hindurch zu einer radial außenseitigen Austrittsöffnung und werden entlang ihres Verlaufs von Seitenwänden, Boden- und Deckenflächen begrenzt. In die Strömungskanäle wird im Bereich zwischen der Eintrittsöffnung und der Austrittsöffnung aus Begasungsöffnungen in den Seitenwänden Gas einer Druckgasquelle eingeleitet und mit der durch die Strömungskanäle strömenden Flüssigkeit während des Durchgangs durch die Strömungskanäle gemischt.

Darüber hinaus ist vorgesehen, dass das Gas quer zur Strömungsrichtung der Flüssigkeit in die Strömungskanäle eingeleitet wird, um die Durchmischung zu verbessern.

Weitere Ausgestaltungen und Einzelheiten der erfindungsgemäßen Vorrichtung werden nachfolgend anhand eines Ausführungsbeispiels in der Zeichnung erläutert. Es zeigen:
- Figur 1: eine Aufsicht auf eine erfindungsgemäße Vorrichtung;
- Figur 2: den Schnitt durch die Vorrichtung gemäß Figur 1 entlang der Linie A-A;
- Figur 3: in perspektivischer Darstellung eine teilweise demontierte Vorrichtung gemäß Figur 1.

Aus den Figuren 1 bis 3 ist eine Vorrichtung zum Begasen einer Flüssigkeit, beispielsweise einsetzbar als Belüfter für einen Essigfermenter bei der Essigherstellung ersichtlich.

Die Vorrichtung umfasst einen von einem hier nicht dargestellten Antriebsmotor drehangetriebenen Rotor 1, der eine Vielzahl, hier sieben entlang einer gekrümmten Bahn radial abstehende Flügel 10 aufweist und in der in Figur 1 dargestellten Drehrichtung gemäß Pfeil D rotiert.

Der Rotor 1 ist von einem Stator 2 radial außenseitig umgeben, der ausgehend von einem unterseitigen Montageflansch 23 eine kreisförmige untere Statorplatte 26 und eine ebenfalls obere Statorplatte 27 umfasst, zwischen denen eine Vielzahl von keilförmig ausgebildeten Trennelementen 25 angeordnet sind, die übereinstimmend ausgeführt sind. Diese sind mit gleichen Abständen zueinander kranzförmig auf der unteren Statorplatte 26 auswechselbar mittels Schrauben 252 befestigt, wobei zwischen benachbarten Trennelementen 25 jeweils ein Strömungskanal 20 ausgebildet ist, welcher von innen nach außen durch den Stator 2 verläuft.

Dementsprechend umfasst jeder Strömungskanal 20 eine dem Rotor 1 benachbarte Eintrittsöffnung 21 und eine radial außenseitige Austrittsöffnung 22 und wird von einander zugewandten Seitenflächen 250 zweier benachbarter Trennelemente 25 als Seitenwände sowie von der unteren Statorplatte 26 als Bodenfläche und der oberen Statorplatte 27 als Deckenfläche begrenzt und ist insoweit zur Eintrittsöffnung 21 und Austrittsöffnung 22 hin offen für einen Flüssigkeitsdurchtritt.

Wie insbesondere aus der Darstellung gemäß Figur 1 ersichtlich, ist die obere Statorplatte 27 des Stators 2 ringförmig ausgebildet und weist eine zentrale Durchgangsbohrung als Flüssigkeitseintritt 270 auf, über die die Flügel 10 und die zwischen den Flügeln 10 verbleibenden Flügelzwischenräume 11 zugänglich sind.

Wenn eine solche Vorrichtung in einen Behälter, zum Beispiel einen Essigfermenter eingebaut wird, befindet sich die Vorrichtung im Bodenbereich des Behälters und kann über einen entsprechend radial außenseitig vorgesehenen Flanschring 28 in einer entsprechenden Behälteröffnung abdichtend befestigt werden. Der dann außerhalb des Behälters zum Liegen kommende Flansch 23 trägt den hier nicht dargestellten Antriebsmotor, dessen Antriebswelle in die Wellenaufnahme 12 des Rotors 1 eingreift, um den Rotor 1 gemäß Pfeil D um eine vertikal verlaufende Rotationsachse anzutreiben.

Infolge der Drehung des Rotors 1 strömt Flüssigkeit aus dem Behälter über den Flüssigkeitseintritt 270 in den Wirkungsbereich des sich drehenden Rotors 1 und wird von den Flügeln 10 aus den Flügelzwischenräumen 11 in die einzelnen Strömungskanäle 20 des Stators 2 gefördert. Die Eintrittsöffnungen 21 der einzelnen Strömungskanäle 20 können sich nahe an der durch Rotation sich ergebenden Umfangslinie des Rotors 1 befinden und die Spitzen der keilförmig ausgebildeten Trennelemente 25 weisen jeweils in Richtung des Rotors 1.

Bei Drehung des Rotors 1 fördert somit die Vorrichtung einen hohen Volumenstrom an Flüssigkeit über den Flüssigkeitseintritt 270 in die Strömungskanäle 20 bis zu deren Austrittsöffnungen 22, von wo aus die Flüssigkeit wieder in den Behälter übertritt und infolge der kreisförmigen Anordnung der einzelnen Strömungskanäle 20 gleichmäßig im Behälter verteilt wird.

Um diesen Flüssigkeitsstrom durch die einzelnen Strömungskanäle 20 mit dem gewünschten Gasvolumen begasen zu können, sind die Seitenflächen 250 jedes Trennelementes 25, die jeweils eine Seitenwand benachbarter Strömungskanäle 20 bilden, mit einer Öffnung als Aufnahme versehen, in die eine korrespondierende Lochplatte 251 eingesetzt ist, die die Seitenfläche 250 des Trennelements 25 bündig fortsetzt.

Jede Lochplatte 251 ist mit einer Vielzahl von durch die Lochplatte 251 verlaufenden Begasungsöffnungen 24, beispielsweise einhundert bis eintausend derartiger Begasungsöffnungen 24 in einer regelmäßigen Anordnung versehen, die jeweils einen Durchmesser von weniger als 1 mm aufweisen.

Die Trennelemente 25 sind ihrerseits mit einem inneren Hohlraum ausgeführt, der mit der Öffnung in der Seitenfläche 250 und der darin aufgenommenen Lochplatte 251 und den darin ausgebildeten Begasungsöffnungen 24 kommuniziert. Über einen unterseitigen zentralen Gaseingang 261 kann das zum Begasen vorgesehene Gas unter hohem Druck von einer Druckgasquelle, beispielsweise Luft von einem Verdichter, zugeführt werden und gelangt über einen umlaufenden Gasverteilkanal 260 in der unteren Statorplatte 26 und entsprechende Verbindungsbohrungen in jeden einzelnen Hohlraum der Trennelemente 25. Von dort tritt das Gas über die Begasungsöffnungen 24 in den jeweiligen Lochplatten 251 in die einzelnen Strömungskanäle 20 über. Die Anordnung ist dabei so gewählt, dass die Begasungsöffnungen 24 benachbart zur Austrittsöffnung 22 eines jeden Strömungskanals 20 angeordnet sind und insoweit zur Eintrittsöffnung 21 einen größeren Abstand aufweisen, wobei die Austrittsrichtung des Gases aus den Begasungsöffnungen 24 quer zur Strömungsrichtung der Flüssigkeit im Strömungskanal 20 verläuft.

Wenn demgemäß bei Drehung des Rotors 1 in Pfeilrichtung D von den Flügeln 10 Flüssigkeit in die Strömungskanäle 20 gefördert wird, wird dieser zunächst als reiner Flüssigkeitsstrom über die Eintrittsöffnung 21 in die Strömungskanäle 20 eintretende Fluidstrom erst im Verlauf des Durchlaufs durch den Strömungskanal 20 mit der quer zur Strömungsrichtung durch den Strömungskanal 20 verlaufenden Gasströmung aus den Begasungsöffnungen 24 beaufschlagt. Da die einzelnen Begasungsöffnungen mit geringem Durchmesser von maximal 1 mm ausgeführt sind, wird somit Gasvolumen in fein verteilter Form in die einzelnen Teilströme der Flüssigkeit in den Strömungskanälen 20 eingebracht und intensiv mit der Flüssigkeit durchmischt, bevor das solchermaßen erzeugte Gas-Flüssigkeitsgemisch aus den Austrittsöffnungen 22 der Strömungskanäle 20 in den Behälter austritt.

Auf diese Weise ist es beispielsweise möglich, einen 140 m³ Flüssigkeit fassenden Behälter mit bis zu 1.500 m³ Gas pro Stunde in feinverteilter Form zu beaufschlagen, wobei je nach Behältervolumen, Flüssigkeit und Gas etwa 6-12 m³/h Gasvolumen pro Kubikmeter Behältervolumen in der Flüssigkeit verteilt werden können.

Dabei wird die Rührwirkung des Rotors optimal ausgenutzt und es lassen sich trotz der hohen eingebrachten Gasvolumina etwa 30 bis 50 % Energie gegenüber herkömmlichen Vorrichtungen einsparen.

Um beispielsweise in einem Essigfermenter die dem Behälter zugeführte Alkoholmenge möglichst rasch im Behältervolumen verteilen zu können, ist überdies, wie aus den Figuren 1 und 2 ersichtlich, ein Flüssigkeitszulauf 3 zentral oberhalb des Rotors 1 und dem Flüssigkeitseintritt 270 in der oberen Statorplatte 27 vorgesehen, der mittels vier vertikal aufstehenden und unter einem Winkel von 90° zueinander angeordneten Halteblechen 30 beanstandet über der Flüssigkeitseintrittsöffnung 270 gehaltert ist. Dieser Flüssigkeitszulauf 3 gewährleistet, dass die zugeführte Alkoholmenge unmittelbar an den rotierenden Rotor 1 gelangt und von diesem in die Strömungskanäle 20 und von dort gleichmäßig im Behälter verteilt wird. Zudem wirken die vertikal aufstehenden Haltebleche 30 der Entstehung einer unerwünschten Zyklonströmung im Behälter entgegen.

Die vorangehend erläuterte Vorrichtung ist vorzugsweise aus korrosionsbeständigem Metall hergestellt, wobei sich die fein verteilten Begasungsöffnungen 24 insbesondere mittels Laser in die Lochplatten 251 einbringen lassen.

Die Vorrichtung ist insbesondere für die Belüftung einer alkoholischen Lösung mit Luft im Rahmen der Essigherstellung geeignet, kann jedoch auch für beliebig andere Begasungsaufgaben von Flüssigkeiten herangezogen werden, bei denen die homogene Verteilung großer Gasvolumina in der umgesetzten Flüssigkeit gewünscht ist.

## Patentansprüche

1. Vorrichtung zum Begasen einer Flüssigkeit, umfassend einen um eine vertikale Rotationsachse drehangetriebenen Rotor (1) mit mehreren Flügeln (10) zur Förderung der Flüssigkeit und einen den Rotor (1) umgebenden Stator (2) mit einer Vielzahl von Strömungskanälen (20), die jeweils ausgehend von einer radial innenseitigen Eintrittsöffnung (21) benachbart zum Rotor (1) durch den Stator (2) hindurch zu einer radial außenseitigen Austrittsöffnung (22) verlaufen und entlang ihres Verlaufs von Seitenwänden, Boden- und Deckenflächen begrenzt werden und im Bereich der Eintrittsöffnung (21) vom Rotor (1) mit Flüssigkeit beaufschlagbar sind, wobei die Strömungskanäle (20) zwischen der Eintrittsöffnung (21) und der Austrittsöffnung (22) eine Vielzahl von Begasungsöffnungen (24) aufweisen, die mit Druckgas einer Druckgasquelle beaufschlagbar sind, um dieses in die Strömungskanäle (20) einzuleiten, **dadurch gekennzeichnet, dass** zwischen benachbarten Strömungskanälen (20) jeweils ein keilförmig ausgebildetes Trennelement (25) mit Seitenflächen (250) angeordnet ist, welche jeweils mindestens einen Teilabschnitt einer Seitenwand eines oder beider benachbarter Strömungskanäle (20) ausbilden und die Begasungsöffnungen (24) in der Seitenfläche (250) ausgebildet sind und wobei die Spitzen der keilförmig ausgebildeten Trennelemente (25) jeweils in Richtung des Rotors (1) weisen.

2. Vorrichtung nach Anspruch 1, **dadurch gekennzeichnet, dass** die Trennelemente (25) mit einer inneren Hohlkammer ausgebildet sind, die mit der Druckgasquelle kommuniziert und in den Seitenflächen (250) der Trennelemente (25) eine die Begasungsöffnungen (24) aufweisende Lochplatte (251) aufgenommen ist.

3. Vorrichtung nach einem der Ansprüche 1 oder 2, **dadurch gekennzeichnet, dass** die Begasungsöffnungen (24) benachbart zur Austrittsöffnung (22) der Strömungskanäle (20) angeordnet sind.

4. Vorrichtung nach einem der Ansprüche 1 bis 3, **dadurch gekennzeichnet, dass** der Stator (2) eine untere Statorplatte (26) und eine obere Statorplatte (27) umfasst, zwischen denen die Trennelemente (25) austauschbar angeordnet sind und untere und obere Statorplatte (26, 27) jeweils zwischen den Trennelementen (25) die Boden- und Deckenflächen der Strömungskanäle (20) ausbilden.

5. Vorrichtung nach Anspruch 4, **dadurch gekennzeichnet, dass** die untere Statorplatte (26) einen umlaufenden, mit einem zentralen Gaseingang (261) verbundenen Gasverteilkanal (260) aufweist, der mit den Begasungsöffnungen (24) kommuniziert.

6. Vorrichtung nach einem der Ansprüche 1 bis 5, **dadurch gekennzeichnet, dass** die Begasungsöffnungen (24) einen Durchmesser von höchstens 1 mm aufweisen und jedem Strömungskanal (20) bis zu 2000 Begasungsöffnungen (24) zugeordnet sind.

## Claims

1. Device for gassing a liquid, comprising a rotor (1) driven in rotation about a vertical axis of rotation with multiple vanes (10) for conveying the liquid, and a stator (2) surrounding the rotor (1) with a plurality of flow channels (20), which each extend from a radial inner inlet opening (21) adjacent to the rotor (1) through the stator (2) to a radially outer outlet opening (22) and are delimited along their course by side walls, bottom and top surfaces and can be supplied with liquid by the rotor (1) in the region of the inlet opening (21), wherein the flow channels (20) between the inlet opening (21) and the outlet opening (22) have a plurality of gassing openings (24), which can be supplied with pressurized gas from a pressurized gas source in order to introduce this into the flow channels (20), **characterized in that** a wedge-shaped dividing element (25) with side surfaces (250) is arranged between adjacent flow channels (20), which side surfaces each form at least a portion of a side wall of one or both adjacent flow channels (20) and the gassing openings (24) are formed in the side surface (250) and wherein the tips of the wedge-shaped dividing elements (25) each point in the direction of the rotor (1).

2. Device according to claim 1, **characterized in that** the dividing elements (25) are configured to have an inner cavity, which communicates with the pressurized gas source, and a perforated plate (251) with the gassing openings (24) is accommodated in the side surfaces (250) of the dividing elements (25).

3. Device according to any one of claims 1 or 2, **characterized in that** the gassing openings (24) are arranged adjacent to the outlet opening (22) of the flow channels (20).

4. Device according to any one of claims 1 to 3, **characterized in that** the stator (2) comprises a lower stator plate (26) and an upper stator plate (27), between which the dividing elements (25) are arranged so as to be replaceable and the lower and upper stator plate (26, 27) form the respective bottom and top surfaces of the flow channels (20) between the dividing elements (25).

5. Device according to claim 4, **characterized in that** the lower stator plate (26) has a circumferential gas dispersion channel (260) connected to a central gas inlet (261) and communicates with the gassing openings (24).

6. Device according to any one of claims 1 to 5, **characterized in that** the gassing openings (24) have a diameter of at most 1 mm and each flow channel (20) is associated with up to 2000 gassing openings (24).

## Revendications

1. Dispositif de gazéification d'un liquide, comprenant un rotor (1) entraîné en rotation autour d'un axe de rotation vertical avec plusieurs pales (10) pour le transport du liquide et un stator (2) entourant le rotor (1) avec une pluralité de canaux d'écoulement (20) qui s'étendent respectivement à partir d'une ouverture d'entrée (21) radialement côté intérieur de manière contiguë au rotor (1) à travers le stator (2) vers une ouverture de sortie (22) radialement côté extérieur et sont délimités le long de leur tracé par des parois latérales, surfaces de plancher et de plafond et peuvent être alimentés en liquide dans la zone de l'ouverture d'entrée (21) du rotor (1), dans lequel les canaux d'écoulement (20) présentent entre l'ouverture d'entrée (21) et l'ouverture de sortie (22) une pluralité d'ouvertures de gazéification (24) qui peuvent être alimentées en gaz comprimé d'une source de gaz comprimé afin d'introduire celui-ci dans les canaux d'écoulement (20), **caractérisé en ce que** respectivement un élément de séparation (25) avec des surfaces latérales (250) formé en coin est agencé entre des canaux d'écoulement (20) contigus, surfaces qui forment respectivement au moins une section partielle d'une paroi latérale d'un ou de deux canaux d'écoulement (20) contigus, et les ouvertures de gazéification (24) sont formées dans la surface latérale (250) et dans lequel les pointes des éléments de séparation (25) formés en coin sont tournées respectivement en direction du rotor (1).

2. Dispositif selon la revendication 1, **caractérisé en ce que** les éléments de séparation (25) sont formés avec une chambre creuse intérieure qui communique avec la source de gaz comprimé et une plaque perforée (251) présentant les ouvertures de gazéification (24) est reçue dans les surfaces latérales (250) des éléments de séparation (25).

3. Dispositif selon l'une quelconque des revendications 1 ou 2, **caractérisé en ce que** les ouvertures de gazéification (24) sont agencées de manière contiguë à l'ouverture de sortie (22) des canaux d'écoulement (20).

4. Dispositif selon l'une quelconque des revendications 1 à 3, **caractérisé en ce que** le stator (2) comprend une plaque de stator (26) inférieure et une plaque de stator (27) supérieure entre lesquelles les éléments de séparation (25) sont agencés de manière interchangeable, et les plaques de stator (26, 27) inférieure et supérieure forment respectivement les surfaces de plancher et de plafond des canaux d'écoulement (20) entre les éléments de séparation (25).

5. Dispositif selon la revendication 4, **caractérisé en ce que** la plaque de stator (26) inférieure présente un canal de distribution de gaz (260) circonférentielle relié à une entrée de gaz central (261), canal qui communique avec les ouvertures de gazéification (24).

6. Dispositif selon l'une quelconque des revendications 1 à 5, **caractérisé en ce que** les ouvertures de gazéification (24) présentent un diamètre d'au plus 1 mm et jusqu'à 2 000 ouvertures de gazéification (24) sont associées à chaque canal d'écoulement (20).
